# EUROPÄISCHE PATENTANMELDUNG

(11) **EP 1 022 471 A2**
(43) Veröffentlichungstag der Anmeldung: **26.07.2000**
(21) Anmeldenummer: 00100248.4
(22) Anmeldetag: 18.01.2000
(51) Int. Cl.: F15B 13/00, F16K 27/00

(54) **Hydraulikventil mit Ventileinsatz und Ventilzylinder**

(30) Priorität: 19.01.1999 DE 19901889
(71) Anmelder: Horst Fleischer, 63801 Kleinostheim (DE)
(72) Erfinder: Horst Fleischer, 63801 Kleinostheim (DE)
(74) Vertreter: Leske, Thomas, Dr.

(57) **Zusammenfassung**

Die Erfindung betrifft ein Hydraulikventil insbesondere für Anbaugeräte, welches einen Ventileinsatz (2) und einen Ventilzylinder (3) aufweist und in ein Gehäuse (4) einer Hydraulikventileinheit (5) aufnehmbar ist. Der Ventileinsatz (2) und der Ventilzylinder (3) sind separat lösbar im Gehäuse (4) befestigbar. Ein weiterer Aspekt der Erfindung ist ein Ventilzylinder (3) für eine in einem Gehäuse (4) einen Ventileinsatz (2) aufnehmende Hydraulikventileinheit (5). Der Ventilzylinder (3) weist zumindest einen Gewindeabschnitt (6) zu dessen lösbarem Befestigen im Gehäuse auf. Weiterhin umfaßt der Ventilzylinder (3) mindestens eine Kraftübertragungseinrichtung zum Einsetzen in die Hydraulikventileinheit (5) und mindestens einen ersten (8) und einen zweiten (9) Dichtbereich zum Abdichten des Hydraulikventils gegenüber dem Gehäuse (4) in einem eingesetzten Zustand. Der erste Dichtbereich (8) weist eine Dichtfläche auf, welche formkongruent zu einer im Gehäuse vorgesehenen Gegenfläche ausgebildet ist. Der zweite Dichtbereich (9) wirkt mit einem Dichtelement (10) zusammen.

## Beschreibung

Die Erfindung betrifft ein Hydraulikventil, welches einen Ventileinsatz und einen Ventilzylinder aufweist und in einem Gehäuse einer Hydraulikventileinheit, insbesondere für Anbaugeräte, aufnehmbar ist.

Es werden im wesentlichen zwei Arten üblicherweise verwendeter Hydraulikventile unterschieden. Gemäß einer ersten Art sind ein Ventilzylinder und ein Ventileinsatz als zwei voneinander getrennte Bauelemente vorgesehen, welche das Ventil ausbilden. Zum Abdichten des Ventils wird der Ventilzylinder in das Gehäuse der Hydraulikventileinheit eingeschraubt und zu Abdichtungszwecken anschließend entweder verstemmt oder mit einem Metallkleber in dem Gehäuse der Hydraulikventileinheit verklebt. Nach einer gewissen Betriebsdauer können in einem Hydraulikventil Verschmutzungen auftreten, die z. B. durch Hydrauliköl, Abrieb, Staub und andere Schmutzpartikel entstehen. Aufgrund dieser Verschmutzung ist eine Reinigung des Hydraulikventils in gewissen Zeitabständen erforderlich. Ein in dem Gehäuse der Hydraulikventileinheit eingesetztes Hydraulikventil mit verstemmtem oder verklebtem Ventilzylinder stellt bei einer solchen Reinigung ein Problem dar, da der Ventilzylinder unlösbar mit dem Gehäuse der Hydraulikventileinheit verbunden ist. Bei einer solchen Einbauweise ist eine Reinigung nahezu unmöglich bzw. mit erheblichen Schwierigkeiten verbunden, weil in der Regel die gesamte Hydraulikventileinheit ausgewechselt werden muß. Dies ist mit einem großen Kostenaufwand verbunden.

Gemäß einer zweiten Möglichkeit der Ausbildung eines Hydraulikventils, ist der Ventilzylinder bzw. der Ventilsitz integraler Bestandteil des Hydraulikventils. Das heißt, der Ventilzylinder und der Ventileinsatz bilden zusammen ein einziges Bauelement, die Ventilpatrone, aus. Bei einer solchen Ausführung eines Hydraulikventils muß zu Reinigungszwecken oder bei Ausfall die gesamte Ventilpatrone ausgewechselt werden.

Eine genaue Positionierung des Ventilzylinders, d. h. das Erreichen eines präzisen Ventilsitzes in der Hydraulikventileinheit, ist ein wichtiger Faktor für die zuverlässige Funktion eines Ventils. Ein exaktes Einsetzen bzw. Positionieren ist entsprechend der oben beschriebenen Einbauweise des Verklebens oder Verstemmens eines Ventilzylinders in das Gehäuse der Hydraulikventileinheit ebenfalls schwierig. Besonders beim Verstemmen eines Ventilzylinders kann in der Regel die erforderliche Präzision für einen exakten Sitz nicht erreicht werden. Beim Verkleben eines Ventilzylinders in dem Gehäuse der Hydraulikventileinheit ist zu berücksichtigen, daß ein einmal verklebter Ventilzylinder nicht mehr lösbar ist und so auch keine Korrekturen oder Anpassungen des Ventilsitzes vorgenommen werden können. Dies stellt einen erheblichen Nachteil einer solchen Einbauweise dar.

Weiterhin muß beim Verkleben eines Ventilzylinders in einer Hydraulikventileinheit unter Verwendung eines Metallklebers beachtet werden, daß sich, wenn das Hydraulikventil hohen Temperaturen ausgesetzt ist, der Metallkleber möglicherweise lösen kann und somit die Dichtwirkung des Hydraulikventils nicht mehr gewährleistet ist.

Die Aufgabe der Erfindung besteht daher darin, ein Hydraulikventil zu schaffen, welches leicht zu reinigen bzw. auszuwechseln, nach der Reinigung wieder verwendbar ist und bei welchem sowohl eine Abdichtung des Hydraulikventils gegenüber dem Gehäuse der Hydraulikventileinheit als auch eine genaue und einfache Positionierung des Hydraulikventils in dem Gehäuse der Hydraulikventileinheit gewährleistet sind.

Die Aufgabe wird erfindungsgemäß durch ein Hydraulikventil mit den Merkmalen gemäß Anspruch 1 und durch einen Ventilzylinder mit den Merkmalen gemäß Anspruch 10 gelöst.

Zweckmäßige Weiterbildungen der Erfindung sind in den jeweiligen abhängigen Ansprüchen definiert.

Das erfindungsgemäße Hydraulikventil weist einen Ventileinsatz und einen Ventilzylinder auf, wobei diese in das Gehäuse einer Hydraulikventileinheit, insbesondere für Anbaugeräte wie Greifer, Zangen usw., aufnehmbar sind. Der Ventileinsatz und der Ventilzylinder sind im Gehäuse separat lösbar befestigbar. So können zu Reinigungszwecken sowohl der Ventileinsatz als auch der Ventilzylinder vor Ort herausgeschraubt werden und sind nach der Reinigung wieder einsetzbar und wieder verwertbar. Diese Einbauweise hat den Vorteil, daß Wartungskosten, die z.B. durch eine solche Reinigung anfallen, erheblich verringert werden. Auch bei einem Ausfall beispielsweise des Ventilzylinders, kann dieser einfach durch einen neuen ersetzt werden, und es ist nicht länger erforderlich, die gesamte Hydraulikventileinheit auszuwechseln.

Eine zweckmäßige Weiterbildung besteht darin, daß der separat ausgebildete Ventilzylinder des Hydraulikventils zumindest einen Gewindeabschnitt zu dessen lösbarem Befestigen in einem Gehäuse einer Hydraulikventileinheit und mindestens eine Kraftübertragungseinrichtung zum Einsetzen in die Hydraulikventileinheit aufweist. Die Kraftübertragungseinrichtung, welche in den Ventilzylinder integriert ist, erleichtert einen schnellen und einfachen Einbau des Zylinders mittels eines dafür geeigneten Werkzeuges in die Ventileinheit. Vorzugsweise sind mindestens ein erster und ein zweiter Dichtbereich angeordnet, welche zum Abdichten des Hydraulikventils gegenüber dem Gehäuse in einem eingesetzten Zustand vorgesehen sind. Der erste Dichtbereich weist eine Dichtfläche, welche formkongruent zu einer im Gehäuse der Hydraulikventileinheit vorgesehenen Gegenfläche ausgebildet ist. Die Abdichtfunktion des zweiten Dichtbereiches erfolgt durch ein Zusammenwirken des letzteren mit einem Dichtelement. Die Anordnung sowohl eines ersten als auch eines zweiten Dichtbereiches, wobei diese nach unterschiedlichen Abdichtprinzipien wirken, stellen einen doppelten Abdichtschutz des Ventils gegenüber dem Gehäuse der Hydraulikventileinheit dar. Dadurch wird eine gute Dichtwirkung selbst bei hohen Drücken erreicht.

In einer bevorzugten Ausführungsform des Hydraulikventils weist der Ventilzylinder mindestens einen Anschlag zum Positionieren in dem Gehäuse der Hydraulikventileinheit auf, wobei der erste Dichtbereich gleichzeitig den Anschlag bildet. Der Anschlag erfüllt dementsprechend eine zweifache Funktion. Erstens ermöglicht und erleichtert er ein präzises Einsetzen des Ventilzylinders in die Hydraulikventileinheit. Zweitens bildet dieser Anschlag gleichzeitig den ersten Dichtbereich aus und stellt somit die Abdichtung des Hydraulikventils gegegenüber dem Gehäuse der Hydraulikventileinheit sicher. Weiterhin bietet diese Ausführung hinsichtlich der Herstellung Vorteile. Es können zwei Funktionselemente des Ventilzylinders, der Anschlag und der Dichtbereich, in nur einem Arbeitsgang hergestellt werden, was den Produktionsaufwand eines solchen Ventilzylinders erniedrigt und somit auch die Herstellungskosten verringert. Vorzugsweise ist der Ventilzylinder gehärtet, wodurch beim Einschrauben in das Gehäuse der Hydraulikventileinheit dessen gegenüber dem Ventilzylinder weicheres Material eine bessere Dichtwirkung im Gewindebereich erreichbar ist.

Der Ventilzylinder ist vorzugsweise aus einem Material hergestellt, weiches verschleißfest. d.h. lange haltbar und nicht bzw. geringfügig deformierbar ist, beispielsweise ein durch Einsatzhärten gehärteter Stahl. Der an das Gehäuse der Hydraulikventileinheit angepaßte Anschlag des Ventilzylinders ermöglicht so bei jedem erneuten Einsetzen des Ventilzylinders, die richtige und einfache Positionierung in dem Gehäuse der Hydraulikventileiheit. So wird immer wieder der gleiche, exakte Sitz des Ventilzylinders erreicht.

Vorzugsweise ist der Ventilzylinder des Hydraulikventils als zylindrischer Grundkörper mit einer Außenfläche ausgebildet. In einer bevorzugten Ausführungsform erstreckt sich der erste Dichtbereich entlang der Außenfläche über den Umfang des zylindrischen Grundkörpers derartig, daß die gesamte Kontaktfläche des zylindrischen Grundkörpers, welche an das Gehäuse der Hydraulikventileinheit dicht anliegend angrenzt, eine lückenlose Abdichtung bietet. Der Anschlag des Ventilzylinders ist umlaufend an dem zylindrischen Grundkörper und vorzugsweise in Form eines Kragens vorgesehen. Der Kragen umfaßt eine Ausnehmung, wobei die Ausnehmung den zweiten Dichtbereich des Ventilzylinders bildet. In einer bevorzugten Ausführungsform ist ein flexibles bzw. kompressibles Dichtelement in der Ausnehmung aufgenommen. Das Dichtelement ist vorzugsweise ein O-Ring, welcher in dem eingesetzten Zustand des Ventilzylinders derart komprimiert wird, daß er die Ausnehmung im wesentlichen ausfüllt und so eine zweite Abdichtung des Ventilzylinders gegenüber dem Gehäuse der Hydraulikventileinheit sicherstellt. Der Einsatz eines O-Rings als Dichtelement ist eine sehr einfache und kostengünstige Form der Abdichtung. Dieser kann bei Verschleiß einfach und schnell ausgewechselt werden, was mit einem minimalen Zeitaufwand vor Ort geschehen kann.

In einer weiteren bevorzugten Ausführungsform des Hydraulikventils sind der erste und der zweite Dichtbereich des Ventilzylinders angrenzend aneinander ausgebildet. Durch diese Anordnung können die beiden Dichtbereiche ergänzend zueinander wirken. Darüber hinaus wirken die Dichtbereiche jeweils auf eine andere Weise. Der erste Dichtbereich erzielt die Abdichtung durch dichtes Anliegen zweier formkongruenter Metallflächen, d. h. der Fläche des Dichtbereichs des Ventilzylinders an der im Gehäuse der Hydraulikventileinheit vorgesehenen Gegenfläche. Dagegen wirken bei dem zweiten Dichtbereich ein vorzugsweise gummartiges Dichtelement mit der entsprechenden metallischen Gegenfläche des Gehäuses der Hydraulikventileinheit zusammen. Auf diese Weise wird eine optimale, zweifache Abdichtwirkung durch die beiden Dichtbereiche erzielt.

In einer weiteren bevorzugten Ausführungsform des Hydraulikventils weist der Ventilzylinder des Hydraulikventils eine Kraftübertragungseinrichtung auf, die in dem Gehäuse des zylindrischen Grundkörpers als Innensechskant ausgebildet ist. Die Kraftübertragungseinrichtung kann aber auch jede beliebige andere Form aufweisen, wie z. B. ein Vier-, Acht- oder Zehnkant. Es können als Kraftübertragungseinrichtung Befestigungsmittel aufnehmende Bohrungen vorgesehen sein, welche sich an einer beliebigen Position des zylindrischen Grundkörpers befinden, welche nicht anliegend an das Gehäuse der Hydraulikventileinheit ist.

Weitere Vorteile, Merkmale und Anwendungsmöglichkeiten der Erfindung werden nun anhand der Zeichnung naher erläutert.

In den Zeichnungen zeigen:
- Fig. 1: einen Querschnitt durch eine Hydraulikventileinheit in Form eines Doppelsperrblocks gemäß einer bevorzugen Ausführungsform der Erfindung;
- Fig. 2: einen Querschnitt durch einen Ventilzylinder;
- Fig. 3: eine Detailansicht eines vergrößerten Ausschnittes X des in Fig. 2 dargestellten Ventilzylinders;
- Fig. 4: eine Detailansicht eines vergrößerten Ausschnittes Y der in Fig. 1 dargestellten Hydraulikventileinheit im eingesetzten Zustand; und
- Fig. 5: eine Seitensicht auf einen Ventilzylinder gemäß Fig. 2 von links.

In Fig. 1 ist ein Doppelsperrblock als Hydraulikventileinheit 5 gezeigt, wobei ein Ventilzylinder 3 und ein Ventileinsatz 2 in ein Gehäuse 4 der Hydraulikventileinheit 5 eingesetzt sind. Der Doppelsperrblock weist jeweils zwei Einlaßanschlüsse und Auslaßanschlüsse 13, 14 auf, wobei die Einlaßanschlüsse 13 an einer Seite und die Auslaßanschlüsse 14 an einer dazu gegenüberliegenden Seite angeordnet sind. Sowohl die Einlaßanschlüsse 13 als auch die Auslaßanschlüsse 14 sind an den Seiten der Hydraulikventileinheit 5 angeordnet. In dem Gehäuse 4 ist ein in Längsrichtung der Hydraulikventileinheit 5 beweglicher Steuerkolben 15 dargestellt. Der Steuerkolben 15 setzt mit zwei seitlich daran in der Längsrichtung der Hydraulikventileinheit 5 angeordneten Stempeln 16 jeweils an die Ventileinsätze 2 an, wodurch bei entsprechendem Druck die Ventileinsätze 2 im Doppelsperrblock betätigt werden.

In Fig. 2 ist ein separater Ventilzylinder 3 dargestellt, der am äußeren Umfang eines zylindrischen Grundkörpers 11 entlang einer Außenfläche 12 umlaufend einen Gewindeabschnitt 6 aufweist. Darüber hinaus sind ein erster und ein zweiter Dichtbereich 8, 9 gezeigt. Der erste Dichtbereich 8 ist umlaufend um den Umfang an der Außenfläche 12 des zylindrischen Grundkörpers 11 in Form eines Kragens ausgebildet. Der Kragen bildet dabei gleichzeitig den Ventilsitz. In den zweiten Dichtbereich 9, welcher durch eine Ausnehmung des Kragens gebildet wird, ist ein Dichtelement 10 aufgenommen.

Fig. 3 zeigt einen Ausschnitt des in Fig. 2 dargestellten Ventilzylinders, welcher den ersten und den zweiten Dichtbereich 8, 9 aufweist, welche angrenzend aneinander ausgebildet sind. Der erste Dichtbereich 8 wird durch den Kragen erzielt, welcher umlaufend um den Umfang an der Außenfläche 12 des zylindrischen Grundkörpers 11 ausgebildet ist. Eine Kegelfläche des ersten Dichtbereiches ist in einem Winkel von ca. 45° angeordnet.

Fig. 4 zeigt einen Ausschnitt des in Fig. 1 dargestellten Hydraulikventils mit Ventilzylinder, welcher sich in dieser Zeichnung in einem eingesetzten Zustand im Gehäuse 4 der Hydraulikventileinheit 5 befindet. Die Dichtfläche des ersten Dichtbereiches 8 ist formkongruent zu der entsprechenden Gegenfläche des Gehäuses 4 der Hydraulikventileinheit 5 ausgebildet. Die Dichtfläche des ersten Dichtbereiches 8 und die Gegenfläche des Gehäuses 4 liegen, ohne einen Zwischenraum aufzuweisen, dicht aneinander an. Somit wird die Abdichtung des Ventilzylinders 3 gegenüber dem Gehäuse 4 sichergestellt. Darüber hinaus wird so der Anschlag durch die kragenförmige Ausbildung an dem zylindrischen Grundkörper 11 erzielt. Der zweite Dichtbereich 9, in welchem das Dichtelement 10 aufgenommen ist, bewirkt ebenfalls eine Abdichtung des Ventilzylinders 3 gegenüber dem Gehäuse 4 der Hydraulikventileinheit 5. Das Dichtelement 10 ist im eingeschraubten Zustand in die Ausnehmung des zweiten Dichtbereiches 9 hineingedrückt. Aufgrund des flexiblen, kompressiblen Materials, aus welchem das Dichtelement 10 besteht, ist das Dichtelement derartig deformiert, daß es sich der Form der Ausnehmung des zweiten Dichtbereiches 9 anpaßt und sie somit im wesentlichen ausfüllt. Somit ist hierbei direkt angrenzend an den ersten Dichtbereich 8 der zweite Dichtbereich ausgebildet.

Fig. 5 zeigt eine Seitensicht des Ventilzylinders 3 gemäß Fig. 2 von links, wobei mittig im zylindrischen Grundkörper 11 eine Kraftübertragungseinrichtung 7, insbesondere ein Innensechskant, vorgesehen ist. Mittels eines der Kraftübertragungseinrichtung 7 entsprechenden Werkzeuges, z. B. eines Imbus, kann der Ventilzylinder 3 in dem Gehäuse der Hydraulikventileinheit eingeschraubt werden.

## Patentansprüche

1. Hydraulikventil (1) insbesondere für Anbaugeräte, welches einen Ventileinsatz (2) und einen Ventilzylinder (3) aufweist und in ein Gehäuse (4) einer Hydraulikventileinheit (5) aufnehmbar ist, wobei der Ventileinsatz (2) und der Ventilzylinder (3) separat lösbar im Gehäuse (4) befestigbar sind.

2. Hydraulikventil (1) nach Anspruch 1, bei welchem der Ventilzylinder (3) zumindest einen Gewindeabschnitt (6) zu dessen lösbarem Befestigen im Gehäuse (4), mindestens eine Kraftübertragungseinrichtung (7) zum Einsetzen in die Hydraulikventileinheit (5) und mindestens einen ersten und einen zweiten Dichtbereich (8, 9) zum Abdichten des Hydraulikventils (1) gegenüber dem Gehäuse (4) in einem eingesetzten Zustand aufweist, wobei der erste Dichtbereich (8) eine Dichtfläche aufweist, welche formkongruent zu einer im Gehäuse (4) vorgesehenen Gegenfläche ausgebildet ist, und der zweite Dichtbereich (9) mit einem Dichtelement (10) zusammenwirkt.

3. Hydraulikventil (1) nach Anspruch 2, bei welchem der Ventilzylinder (3) zumindest einen Anschlag zum Positionieren in dem Gehäuse (4) der Hydraulikventileinheit (5) aufweist, bei welchem insbesondere der erste Dichtbereich (8) den Anschlag im Gehäuse (4) der Hyraulikventileinheit (5) bildet.

4. Hydraulikventil (1) nach Anspruch 2 oder 3, bei welchem der Ventilzylinder (3) als zylindrischer Grundkörper (11) mit einer Außenfläche (12) und der erste Dichtbereich (8) entlang eines Abschnittes an der Außenfläche (12) des zylindrischen Grundkörpers (11) über dessen Umfang umlaufend ausgebildet sind.

5. Hydraulikventil (1) nach Anspruch 4, bei welchem der Anschlag des Ventilzylinders (3) am zylindrischen Grundkörper (11) umlaufend in Form eines Kragens, insbesondere mit einer Ausnehmung, ausgebildet ist.

6. Hydraulikventil (1) nach Anspruch 5, bei welchem der zweite Dichtbereich (9) des Ventilzylinders (3) die Ausnehmung ausweist, in welche ein flexibles Dichtelement (10), insbesondere ein O-Ring, aufgenommen ist.

7. Hydraulikventil (1) nach Anspruch 5 oder 6, bei welchem der zweite Dichtbereich (9) des Ventilzylinders (3) so ausgebildet ist, daß in eingesetztem Zustand der Ventilzylinder (3) und das Dichtelement (10) derart deformiert ist, daß die Ausnehmumg des zweiten Dichtbereiches (9) im wesentlichen ausgefüllt ist.

8. Hydraulikventil (1) nach einem der Ansprüche 2 bis 7, bei welchem der erste Dichtbereich (8) des Ventilzylinders (3) angrenzend an den zweiten Dichtbereich (9) des Ventilzylinders (3) ausgebildet ist.

9. Hydraulikventil (1) nach einem der Ansprüche 2 bis 8, bei welchem die Dichtfläche des ersten Dichtbereiches (8) des Ventilzylinders (3) als Kegelfläche ausgebildet ist, insbesondere mit einem Kegelwinkel von 25° bis 65°, insbesondere von 45°.

10. Hydraulikventil (1) nach einem der Ansprüche 2 bis 9, bei welchem die Kraftübertragungseinrichtung (7) des Ventilzylinders (3) als Innenvielkant, insbesondere als Innensechskant, ausgebildet ist.

11. Ventilzylinder (3) für eine in einem Gehäuse (4) einen Ventileinsatz (3) aufnehmende Hydraulikventileinheit (5), insbesondere für Anbaugeräte, wobei Ventilzylinder (3) und Ventileinsatz (2) ein Ventil ausbilden und der Ventilzylinder (3) zumindest einen Gewindeabschnitt (6) zu dessen lösbarem Befestigen im Gehäuse (4), mindestens eine Kraftübertragungseinrichtung (7) zum Einsetzen in die Hydraulikventileinheit (5) und mindestens einen ersten und einen zweiten Dichtbereich (8, 9) zum Abdichten des Hydraulikventils (1) gegenüber dem Gehäuse (4) in einem eingesetzten Zustand aufweist, wobei der erste Dichtbereich (8) eine Dichtfläche aufweist, welche formkongruent zu einer im Gehäuse (4) vorgesehenen Gegenfläche ausgebildet ist, und der zweite Dichtbereich (9) mit einem Dichtelement (10) zusammenwirkt.

12. Ventilzylinder (3) nach Anspruch 11, welcher als zylindrischer Grundkörper (11) mit einer Außenfläche (12) ausgebildet ist und bei welchem der erste Dichtbereich (8) entlang eines Abschnittes an der Außenfläche (12) des zylindrischen Grundkörpers (11) über dessen Umfang umlaufend und der zweite Dichtbereich (9) durch eine Ausnehmung ausgebildet sind, in welche ein flexibles Dichtelement (10), insbesondere ein O-Ring, aufgenommen ist.

13. Ventilzylinder (3) nach Anspruch 11 oder 12, welcher zumindest einen Anschlag zum Positionieren in dem Gehäuse (4) der Hydraulikventileinheit (5) aufweist, insbesondere wobei der erste Dichtbereich (8) den Anschlag im Gehäuse (4) der Hydraulikventileinheit (5) bildet.
